# EUROPÄISCHE PATENTSCHRIFT

(11) **EP 2 214 907 B1**
(45) Veröffentlichungstag und Bekanntmachung des Hinweises auf die Patenterteilung: **12.11.2014**
(21) Anmeldenummer: 08851980.6
(22) Anmeldetag: 18.11.2008
(51) Int. Cl.: B41J 2/175

(54) **TINTENPATRONE, INSBESONDERE FÜR TINTENSTRAHLDRUCKER**
INK CARTRIDGE, ESPECIALLY FOR AN INK JET PRINTER
CARTOUCHE D'ENCRE DESTINÉE EN PARTICULIER À UNE IMPRIMANTE À JET D'ENCRE

(30) Priorität: 19.11.2007 DE 102007055162
(43) Veröffentlichungstag der Anmeldung: 11.08.2010
(73) Patentinhaber: Pelikan Hardcopy Production AG, 8620 Wetzikon (CH)
(72) Erfinder: SULSER, Daniel, CH-8636 Wald (CH); BUTTY, René, CH-8340 Hinwil (CH)
(74) Vertreter: Popp, Eugen
(86) Internationale Anmeldenummer: PCT/EP2008/065725
(87) Internationale Veröffentlichungsnummer: WO 2009/065814

(56) Entgegenhaltungen:
- GB-A- 2 268 911
- GB-A- 2 417 712
- US-A- 5 801 737
- US-A1- 2003 038 866

## Beschreibung

Die Erfindung betrifft eine Tintenpatrone, insbesondere für einen Tintenstrahldrucker, mit einem Tintenreservoir, welches in einer ersten Kammer ein Freitintenvolumen und in einer zweiten Kammer ein Kapillarvolumen begrenzt, wobei die beiden Kammern miteinander fluidverbunden sind, und wobei der das Kapillarvolumen begrenzenden Kammer ein Tintenauslaß zugeordnet ist.

Derartige sogenannte Zweikammer-Tintenpatronen sind allgemein bekannt, wobei die eine Kammer vorwiegend mit Flüssigtinte und die andere mit einem ein Kapillarvolumen definierendes Tintenspeicherelement, z.B. aus Schwamm- oder Fasermaterial gefüllt ist. Dabei gilt es, eine kontrollierte Entleerung der beiden Kammern bei Gebrauch der Tintenpatrone z.B. in einem Tintenstrahldrucker zu gewährleisten. Herkömmlich ist die Entnahmemenge aus beiden Kammern etwa gleich. Zu Beginn wird etwa 1/4 der Tintenentnahmemenge aus dem Kapillarvolumen entnommen. Dann erfolgt die Entnahme von etwa 1/2 der Gesamtmenge aus der Tintenkammer bzw. aus der das Freitintenvolumen begrenzenden Kammer. Zu guter Letzt wird ein weiteres 1/4 der Gesamtmenge aus dem Kapillarvolumen entnommen.

In der Regel erfolgt die Belüftung und damit Druckkompensation durch das Kapillarvolumen hindurch. Ist das Kapillarvolumen etwa zur Hälfte entleert, wird durch den gesunkenen Füllstand eine Öffnung zur Belüftung der das Freitintenvolumen begrenzenden Kammer freigegeben. Auf diese Weise kann dann diese Kammer durch das Speicherelement bzw. das Kapillarvolumen hindurch belüftet werden. Nachteilig ist, daß zwei verschiedene Speichermaterialien für das Kapillarvolumen erforderlich sind, und zwar ein erstes Speichermaterial für den oberen Bereich mit großen Poren, welches als erstes entleert wird, und ein zweites Speichermaterial für den unteren Bereich der Patrone nahe dem Tintenauslaß mit kleineren Poren. Nur durch diese Konstellation ist eine Belüftung der beiden Kammern der Tintenpatrone zuverlässig möglich.

Es sei noch darauf hingewiesen, daß die beiden Kammern fluidverbunden sind, und zwar über einen bodennah angeordneten Durchgang in einer Zwischenwand, durch die die beiden Kammern innerhalb der Tintenpatrone voneinander getrennt sind (sehe GB-2268911).

Der vorliegenden Erfindung liegt die Aufgabe zugrunde, eine Tintenpatrone zur Verfügung zu stellen, bei der man mit einem einzigen Speichermaterial zur Definition des Kapillarvolumens auskommt, d.h. mit einem Speichermaterial einheitlicher Porengröße. Des weiteren soll der Druckausgleich dadurch erleichtert sein, daß er nicht durch das Kapillarvolumen hindurch gesteuert werden muß.

Diese Aufgabe wird erfindungsgemäß durch die kennzeichnenden Maßnahmen des Anspruches 1 gelöst, wobei vorteilhafte Details und Ausführungsformen in den Unteransprüchen beschrieben sind.

Erfingdungsgemäß wird die Freitintenkammer belüftet, wobei zusätzlich eine gesonderte Belüftung des Kapillarvolumens bzw. der das Kapillarvolumen begrenzenden Kammer vorgesehen ist. Die Belüftung der das Freitintenvolumen begrenzenden Kammer erfolgt erfindungsgemäß durch ein von der Deckelwand der Patrone ausgehendes Tauchrohr, welches am eingetauchten distalen Ende eine oder mehrere sehr kleine, vorzugsweise schlitzförmige Öffnungen aufweist. Durch die Größe dieser Öffnungen läßt sich der Entnahmezeitpunkt oder sogenannte "Bubble-Point" der das Freitintenvolumen begrenzenden Kammer steuern.

Eine schlitzförmige Öffnung hat verglichen mit einer lochförmigen Öffnung weiterhin den Vorteil, daß sie gegenüber Schmutzpartikeln viel unempfindlicher und dementsprechend leistungsfähiger bezüglich der Luft-Durchflußmenge ist.

Durch den erfindungsgemäßen Blasenerzeuger in Form eines Tauchrohres wird sichergestellt, daß die Belüftung und demzufolge auch die Entleerung der beiden Kammern durch die Ausgestaltung des Blasenerzeugers und nicht durch das Kapillarvolumen bzw. das das Kapillarvolumen definierende Material gesteuert wird. Das Kapillarvolumen wird durch ein einheitliches Material mit konstanter Porengröße gebildet.

Insofern zeichnet sich die erfindungsgemäße Lösung durch eine einfachere und dementsprechend kostengünstigere sowie hinsichtlich der Entleerung der Tintenpatrone besonders funktionssichere Konstruktion aus.

Bezüglich der Dimensionierung des Blasenerzeugers wird insbesondere auf die Maßnahmen nach den Ansprüchen 4 bis 5 verwiesen.

Des weiteren sei darauf hingewiesen, daß es vorteilhaft ist, wenn das den Blasenerzeuger definierende Tauchrohr bis nahe zur Bodenwand der Tintenpatrone reicht, zumindest bis etwa zur Höhe der Fluidverbindung zwischen den beiden Kammern.

Bei getrennter Belüftung der beiden Kammern sei noch darauf hingewiesen, daß diese jeweils über die Deckelwand der Patrone erfolgt. Vorzugsweise sind die dort ausgebildeten Belüftungsöffnungen ineinander angeordnet, so daß eine innere Öffnung sowie eine diese ringförmig umgebende äußere Öffnung entsteht. Letztere steht über wenigstens einen in der Deckelwand ausgebildeten Luftkanal mit der das Kapillarvolumen begrenzenden Kammer in Verbindung, während die innere zentrale Öffnung über einen weiteren in der Deckelwand ausgebildeten Luftkanal mit dem Blasenerzeuger bzw. dem diesen definierenden Tauchrohr in Verbindung steht.

Nachstehend wird eine bevorzugte Ausführungsform einer erfindungsgemäß ausgebildeten Tintenpatrone anhand der beigefügten Zeichnung näher erläutert. Diese zeigt in:
- Fig. 1: eine erfindungsgemäß ausgebildete Tintenpatrone in perspektivischer Ansicht von schräg oben, wobei zur Darstellung des erfindungsgemäßen Blasenerzeugers die vordere Seitenwand einen Ausschnitt enthält;
- Fig. 2: eine Darstellung entsprechend Fig. 1, nur von schräg unten;
- Fig. 3: den Ausschnitt III in Fig. 2 in vergrößertem Maßstab;
- Fig. 4: die Tintenpatrone gemäß Fig. 1 bzw. Fig. 2 vor Gebrauch in perspektivischer Darstellung; und
- Fig. 5: die Tintenpatrone gemäß Fig. 4 im Längsschnitt.

Die in den Figuren 1, 2 bzw. 4, 5 dargestellte Tintenpatrone ist mit der Bezugsziffer 10 gekennzeichnet. Sie umfaßt vier Seitenwände, und zwar zwei gegenüberliegende Flachseitenwände 11 und zwei gegenüberliegende Stirnseitenwände 12, sowie eine Deckelwand 13 und Bodenwand 14. Innerhalb der Patrone 10 sind zwei Kammern ausgebildet, nämlich eine erste Kammer 17, welche ein sogenanntes Freitintenvolumen 16 begrenzt, und eine zweite Kammer 18, welche ein sogenanntes Kapillarvolumen 15 begrenzt. Dieses Kapillarvolumen 15 wird durch ein Tinten-Speicherelement in Form eines offenporigen Schwamms oder Fasermaterials definiert. Diesem Speicherelement bzw. dem Kapillarvolumen 15 ist bodenseitig ein Tintenauslaß 21 zugeordnet. Die beiden Kammern werden innerhalb der Patrone durch eine Trennwand 19 voneinander getrennt. Bodenseitig weist die Trennwand 19 einen Fluiddurchgang 20 zwischen den beiden Kammern 17 und 18 auf. Die Deckelwand 13 ist als gesondertes Bauteil ausgebildet und umfaßt zwei Belüftungsöffnungen 23, 24, die ineinander angeordnet sind. Eine innere Belüftungsöffnung 23 wird ringförmig von einer äußeren Belüftungsöffnung 24 umgeben. Die innere Belüftungsöffnung steht über einen in der Deckelwand 13 ausgebildeten Luftkanal 25 mit der ersten Kammer 17, die das Freitintenvolumen 16 begrenzt, in Fluidverbindung, während die äußere Belüftungsöffnung 24 über einen gesonderten, ebenfalls in der Deckelwand 13 ausgebildeten Luftkanal 26 mit der zweiten Kammer 18, die das Kapillarvolumen 15 begrenzt, in Verbindung steht. Dieser Kanal mündet über eine Öffnung 27 an der Unterseite der Deckelwand 13 in die zweite Kammer 18.

Auch der erste Luftkanal 25 mündet über eine Öffnung 28 an der Unterseite der Deckelwand 13 in die erste Kammer 17, und zwar nicht unmittelbar, sondern über ein als Blasenerzeuger ausgebildetes Tauchrohr 29. Dieses erstreckt sich also von der Unterseite der Deckelwand 13 nach unten in die das Freitintenvolumen 16 begrenzende erste Kammer 17 hinein. Am distalen Ende des Tauchrohres 29 ist wenigstens eine Öffnung 30 zur Einleitung von Luftbläschen in die Freitinte ausgebildet. Konkret umfaßt diese Öffnung bei der dargestellten Ausführungsform zwei relativ zur Rohrlängsachse diametral zueinander angeordnete Schlitzöffnungen, von denen in den Figuren 2 und 3 jeweils nur eine zu sehen ist. Die Größe dieser Schlitzöffnungen 30 am distalen Ende des Tauchrohres 29 ist jeweils so bemessen, daß beim Gebrauch der Tintenpatrone die Tinte erst, nachdem etwa 1/4 des Kapillarvolumens verbraucht wurde, durch diese Öffnung 30 hindurch Luft unter Ausbildung feiner Bläschen in das Freitintenvolumen hinein ansaugt. Der so ausgebildete Blasenerzeuger definiert einen Kapillardruck, der geringer ist als der Kapillardruck am Tintenauslaß 21, aber größer als der Kapillardruck im Kapillarvolumen 15. An dieser Stelle sei auch noch darauf hingewiesen, daß der Kapillardruck am Tintenauslaß durch einen innerhalb des Tintenauslasses angeordneten Docht aus Schaum oder faserigem Material definiert ist. Dieser Docht weist eine höhere Dichte und damit kleinere Porengröße auf als das Speichermaterial, welches das Kapillarvolumen 15 definiert.

Konkret werden die schlitzförmigen Öffnungen 30 am distalen Ende des Tauchrohres 29 so eingestellt, daß der Kapillardruck des Blasenerzeugers bis maximal etwa 150 %, insbesondere zwischen etwa 50 % und 150 % größer ist als der Kapillardruck bei gefülltem Kapillarvolumen 15.

Den beiden Belüftungsöffnungen 23, 24 einerseits und dem Tintenauslaß 21 andererseits ist noch eine gemeinsame Remove-Folie 22 zugeordnet. Vor dem Gebrauch der Patrone 10 wird diese Remove-Folie abgezogen. Aufgrund der vorbeschriebenen Ausbildung der beiden Belüftungsöffnungen 23, 24 ist dabei stets sichergestellt, daß zuerst die das Kapillarvolumen begrenzende Kammer 18, und erst dann die das Freitintenvolumen begrenzende Kammer 17 belüftet werden. Auf diese Art und Weise wird vermindert, daß beim Druckausgleich unbeabsichtigt Tinte aus der mit der ersten Kammer 17 verbundenen Belüftungsöffnung 23 herausspritzt.

Die beiden vorgenannten Luftkanäle 25, 26 sind an der Oberseite der Deckelwand 13 ausgebildet, insbesondere eingefräst. Sie werden durch eine Deckfolie 31 verschlossen.

An der der Stirnseitenwand 12, über die sich die Remove-Folie 22 erstreckt, gegenüberliegenden Seitenwand sind noch Maßnahmen zur Fixierung der Tintenpatrone 10 innerhalb einer Aufnahme des Tintenstrahldruckers ausgebildet. Dabei handelt es sich um per se bekannte Maßnahmen, die hier nicht näher beschrieben werden müssen.

### Bezugszeichen:

- 10: Tintenpatrone
- 11: Flachseitenwand
- 12: Stirnseitenwand
- 13: Deckelwand
- 14: Bodenwand
- 15: Kapillarvolumen
- 16: Freitintenvolumen
- 17: erste Kammer
- 18: zweite Kammer
- 19: Trennwand
- 20: Fluiddurchgang
- 21: Tintenauslaß
- 22: Relnove-Folie
- 23: Belüftungsöffnung
- 24: Belüftungsöffnung
- 25: Luftkanal
- 26: Luftkanal
- 27: Öffnung
- 28: Öffnung
- 29: Tauchrohr
- 30: (Luftblasen-)Öffnung
- 31: Deckfolie

## Patentansprüche

1. Tintenpatrone, insbesondere für einen Tintenstrahldrucker, mit einem Tintenreservoir, welches in einer ersten Kammer (17) ein Freitintenvolumen (16) und in einer zweiten Kammer (18) ein Kapillarvolumen (15) begrenzt, wobei die beiden Kammern (17, 18) miteinander fluidverbunden sind, und wobei der das Kapillarvolumen (15) begrenzenden Kammer (18) ein Tintenauslaß (21) zugeordnet ist,
**gekennzeichnet durch**
einen Blasenerzeuger in Form eines in das Freitintenvolumen (16) eingetauchten, mit der äußeren Umgebung verbindbaren Tauchrohres (29), an dessen distalem Ende wenigstens eine Öffnung (30) zur Einleitung von Luftbläschen ausgebildet ist, wobei zu diesem Zweck der Blasenerzeuger (Tauchrohr 29) einen Kapillardruck definiert, der geringer ist als der Kapillardruck am Tintenauslaß (21), aber größer als der Kapillardruck im Kapillarvolumen (15).

2. Tintenpatrone nach Anspruch 1,
**dadurch gekennzeichnet, dass**
die Öffnung (30) am distalen Ende des Tauchrohres (29) eine Schlitzöffnung ist.

3. Tintenpatrone nach Anspruch 2,
**dadurch gekennzeichnet, dass**
am distalen Ende des Tauchrohres (29) wenigstens zwei, relativ zur Rohrlängsachse diametral zueinander angeordnete Schlitzöffnungen (30) ausgebildet sind.

4. Tintenpatrone nach einem der Ansprüche 1 bis 3,
**dadurch gekennzeichnet, dass**
die Größe der wenigstens einen Öffnung (30) am distalen Ende des Tauchrohres (29) so bemessen ist, dass beim Gebrauch der Tintenpatrone (10) die Tinte erst, nachdem etwa 1/4 des Kapillarvolumens verbraucht worden ist, durch diese Öffnung (30) hindurch Luft unter Ausbildung feiner Bläschen in das Freitintenvolumen ansaugt.

5. Tintenpatrone nach einem der Ansprüche 1 bis 4,
der Kapillardruck des Blasenerzeugers (Tauchrohr 29) bis maximal etwa 150 %, insbesondere zwischen etwa 50 % und 150 % größer ist als der Kapillardruck bei gefülltem Kapillarvolumen (15).

## Claims

1. Ink cartridge, especially for an inkjet printer with an ink reservoir, which in a first chamber (17) defines a free-ink volume (16) and in a second chamber (18) a capillary volume (15), wherein the two chambers (17, 18) have a fluid connection with each other, and wherein the chamber (18) limiting the capillary volume (15) has an ink outlet (21),
**characterised by**
a bubble generator in the form of a dip tube (29) dipped in the free-ink volume (16) which can be connected with the external environment, at whose distal end at least one opening (30) is formed to initiate air bubbles, such that for this purpose the bubble generator (immersion tube 29) defines a capillary pressure that is less than the capillary pressure at the ink outlet (21) but greater than the capillary pressure in the capillary volume (15).

2. Ink cartridge according to claim 1,
**characterised in that**
the opening (30) at the distal end of the dip tube (29) is a slot opening.

3. Ink cartridge according to claim 2,
**characterised in that**
at the distal end of the dip tube (29) at least two slot openings (30) are formed, diametrically opposite one another relative to the axis of the pipe.

4. Ink cartridge according to any one of claims 1 to 3,
**characterised in that**
the size of the at least one opening (30) at the distal end of the dip tube (29) is scaled so that when using the ink cartridge (10) only after about 1/4 of the capillary for whom has been used through this opening (30) the ink sucks air through the formation of fine bubbles in the pre-ink volume.

5. Ink cartridge according to any one of claims 1 to 4,
in which the capillary pressure of the bubble generator (immersion tube 29) up to a maximum of about 150%, in particular between about 50% and 150%, is greater than the capillary pressure in the filled capillary volume (15).

## Revendications

1. Cartouche d'encre, en particulier pour une imprimante à jet d'encre, comportant un réservoir d'encre, qui délimite un volume d'encre libre (16) dans une première chambre (17) et un volume capillaire (15) dans une deuxième chambre (18), les deux chambres (17, 18) étant en liaison fluidique l'une avec l'autre, et une sortie d'encre (21) étant affectée à la chambre (18) qui délimite le volume capillaire (15),
**caractérisé par** un générateur de bulles sous la forme d'un tube plongeur (29), qui est plongé dans le volume d'encre libre (16) et peut communiquer avec l'environnement extérieur et qui, sur son extrémité distale, comporte au moins un orifice (30) pour l'introduction de petites bulles d'air, le générateur de bulles (tube plongeur 29) définissant à cet effet une pression capillaire qui est inférieure à la pression capillaire au niveau de la sortie d'encre (21), mais supérieure à la pression capillaire dans le volume capillaire (15).

2. Cartouche d'encre selon la revendication 1, **caractérisé en ce que** l'orifice (30) au niveau de l'extrémité distale du tube plongeur (29) est une fente.

3. Cartouche d'encre selon la revendication 2, **caractérisé en ce qu'**au niveau de l'extrémité distale du tube plongeur (29) sont réalisées au moins deux fentes (30) diamétralement opposées par rapport à l'axe longitudinal du tube.

4. Cartouche d'encre selon l'une quelconque des revendications 1 à 3, **caractérisé en ce que** la dimension dudit au moins un orifice (30) au niveau de l'extrémité distale du tube plongeur (29) est mesurée de telle sorte qu'en cours d'utilisation de la cartouche d'encre (10), seulement lorsque environ 1/4 du volume capillaire a été utilisé, l'encre aspire de l'air à travers cet orifice (30) moyennant la formation de fines bulles dans le volume d'encre libre.

5. Cartouche d'encre selon l'une quelconque des revendications 1 à 4, **caractérisé en ce que** la pression capillaire du générateur de bulles (tube plongeur 29) est supérieure, jusqu'à environ 150 % maximum, en particulier entre environ 50 % et 150 %, à la pression capillaire lorsque le volume capillaire (15) est rempli.
